# EUROPÄISCHE PATENTSCHRIFT

(11) **EP 0 561 422 B1**
(45) Veröffentlichungstag und Bekanntmachung des Hinweises auf die Patenterteilung: **12.07.1995**
(21) Anmeldenummer: 93104605.6
(22) Anmeldetag: 20.03.1993
(51) Int. Cl.: F24H 7/04, F24H 9/18

(54) **Elektro-Speicherheizgerät**
Electric storage heater
Appareil de chauffage électrique à accumulation

(30) Priorität: 20.03.1992 DE 9203966 U
(43) Veröffentlichungstag der Anmeldung: 22.09.1993
(73) Patentinhaber: KKW Kulmbacher Klimageräte-Werk GmbH, D-95326 Kulmbach (DE)
(72) Erfinder: Beckstein, Ewald, D-8650 Kulmbach (DE); Rehor, Petr, D-8580 Bayreuth (DE)
(74) Vertreter: Tergau, Enno, Dipl.-Ing.

(56) Entgegenhaltungen:
- DE-A- 2 716 437
- DE-A- 2 931 763
- US-A- 1 484 056

## Beschreibung

Die Erfindung betrifft ein Elektro-Speicherheizgerät mit den Merkmalen des Oberbegriffs des Anspruches 1.

Elektro-Speicherheizgeräte dieser Art sind grundsätzlich bekannt. Sie werden z.B. in Wohnräumen aufgestellt. Der Wärmespeicherkern besteht üblicherweise aus Keramiksteinen. Sie ummanteln einen oder mehrere den Wärmespeicherkern auf Temperaturen bis etwa 800°C aufheizende Rohrheizkörper. Die Rohrheizkörper haben z.B. eine U-Form oder eine W-Form. Damit die gespeicherte Wärme nicht unkontrolliert an die Umgebung des Speicherheizgerätes abgegeben wird, ist der Wärmespeicherkern an sämtlichen Außenseiten isoliert. Als Isoliermaterialien werden in formstabilen Zustand gebracht Matten oder Platten aus anorganischen Werkstoffen, beispielsweise aus Glaswolle, Schlackenwolle oder anderen bekannten Stoffen verwendet. Die den Wärmespeicherkern abdeckenden Isoliermatten oder -platten bilden zusammen einen Wärmeisolierkäfig.

Hierbei ist eine Käfigseitenwand von den Anschlußenden der Rohrheizkörper, sowie gegebenenfalls Steuerelementen, Regelelementen und/oder Meßfühlern etwa in Richtung der Breitenerstreckung des Speicherheizgerätes durchsetzt. Diese Anschlußenden, allgemein als Leitungen bezeichnet, sind üblicherweise stabförmige Verbindungsleitungen in Form der unbeheizten Enden der Rohrheizkörper oder mit Keramikperlen elektrisch isolierte, relativ starre Anschlußleitungen mit in Breitenrichtung des Speicherheizgerätes verlaufenden Längsachsen. Sie sind an weitere innerhalb eines Anschlußraumes des Speicherheizgerätes angeordnete Bauteile angeschlossen, um dessen geordneten Betrieb zu gewährleisten.

Aus **EP-A-2 931 763** ist ein Elektro-Speicherheizgerät mit einem Wärmespeicherkern bekannt. Der Wärmespeicherkern ist von einem aus Isolierwänden bestehenden Wärmeisolierkäfig umgeben. Die im Wärmespeicherkern einliegenden Heizkörper durchdringen mit ihren leitungsartigen Anschlußenden eine zweischichtig ausgebildete Käfigseitenwand. Beide Schichten der Käfigseitenwand enthalten Bohrungen, mit denen die Käfigseitenwand die Leitungen formschlüssig umgibt. Der Formschluß setzt jedoch voraus, daß die Heizkörper bereits innerhalb des Wärmespeicherkerns in ihrer Montageendstellung einliegen, bevor der Wärmeisolierkäfig und das Außengehäuse des Speicherheizgerätes montiert werden. Um einen defekten Heizkörper reparieren und/oder austauschen zu können, muß deshalb erst einmal das gesamte Außengehäuse des Speicherheizgerätes und der Wärmeisolierkäfig demontiert werden. Dies ist sehr zeitraubend und umständlich. Der Reparateur ist normalerweise auch gar nicht mit dem mechanischen Aufbau des Speicherheizgerätes vertraut. Eine fachgerechte Montage des Speicherheizgerätes nach erfolgtem Austausch des Heizkörpers ist deshalb nicht gewährleistet, so daß auch eine ausreichende Isolierwirkung des Wärmeisolierkäfigs und somit die sichere Funktionsweise des Speicherheizgerätes nicht mehr gegeben ist. Außerdem ist die Montage des Speicherheizgerätes nach einem Austausch des Heizkörpers ebenso zeitraubend wie die Demontage.

Bei der Montage des Speicherheizgerätes wird deshalb wie folgt vorgegangen: Aus konstruktiven und montagetechnischen Gründen befinden sich das Außengehäuse des Speicherheizgerätes und der Wärmeisolierkäfig mit Ausnahme der vorderen Frontseite im wesentlichen bereits in ihrem Montagezustand. Die Frontseite bildet die Montageseite. Der Käfiginnenraum ist an der Montageseite zum Einbau der Rohrheizkörper frei zugänglich. Da die Rohrheizkörper einschließlich ihrer Anschlußenden in Breitenrichtung des Speicherheizgerätes länger sind als der Käfiginnenraum, müssen die Rohrheizkörper von der Montageseite her schräg in den Käfiginnenraum eingesetzt werden und ihre Anschlußenden müssen durch die Käfigseitenwand hindurchgeführt werden. Sodann werden die Rohrheizkörper etwa um eine durch die Anschlußenden verlaufende Vertikalachse in eine Parallellage zur der Montageseite gegenüberliegenden Geräterückseite verschwenkt. Die Rohrheizkörper liegen in Montageendstellung z.B. in entsprechenden Hohlkanälen des bereits aufgebauten Bereichs des Wärmespeicherkerns ein. Eventuell vorhandene Steuer- und/oder Regelelemente sowie Meßfühler werden vom Anschlußraum aus durch die Käfigseitenwand in den Käfiginnenraum hineingeführt. Danach wird der der Montageseite zugewandte Bereich des Wärmespeicherkerns aufgebaut und der Käfiginnenraum wird an der Montageseite verschlossen.

Herkömmlich wurden für die Käfigseitenwände weiche Fasermaterialzuschnitte wie z.B. Mineralfasermatten verwendet. Diese Fasermatten wurden während des Montageprozesses von den Anschlußenden einfach durchstochen. Zwischenzeitlich werden faserfreie, starre Isolierteile aus Hartmaterial verwendet. Eine Beibehaltung der herkömmlichen Montageweise erfordert bei aus Hartmaterial gefertigten Käfigseitenwänden bereits vorgeformte, vergrößerte, z.B. langloch- oder kegelförmige Durchführungsöffnungen, um ein Schrägansetzen und Verschwenken der die Käfigseitenwand durchdringenden Leitungen zu ermöglichen. Diese Durchführungsöffnungen bilden Wärmelecks und beeinträchtigen erheblich die Isolierwirkung des Wärmeisolierkäfigs. Die Wärmelecks können zwar nachträglich mit Isoliermaterial zugestopft werden. Das ist jedoch mit erheblichem Montageaufwand verbunden.

Der Erfindung liegt die Aufgabe zugrunde, die Isolierwirkung des Wärmeisolierkäfigs im Bereich der Durchführungen der aus Hartmaterial bestehenden Käfigseitenwand bei einfacher Montage zu verbessern.

Diese Aufgabe ist durch die Merkmalskombination des Anspruches 1 gelöst. Demnach ist die Käfigseitenwand mehrschichtig, insbesondere zweischichtig aufgebaut. Eine Schicht ist durch die Durchführungswand gebildet, während die Parallelschicht aus mehreren etwa in einer gemeinsamen Ebene angeordneten Formwänden besteht. Die Durchführungsöffnungen der Durchführungswand umgeben die Leitungen allseitig mit einem derartigen Abstand, daß die Leitungen von der Montageseite her schräg in den Käfiginnenraum eingesetzt werden und die Durchführungswand durchdringen können. Während des Montageprozesses ist die Leitung innerhalb der Durchführungsöffnung gewissermaßen schwenkbeweglich gelagert. Dadurch ist die Leitung in einfacher Weise in ihre Montageendstellung schwenkbar. Aufgrund ihrer Lagerung ist die Leitung bereits während des Montageprozesses fixiert, wodurch die Montage des gesamten Speicherheizgerätes erleichtert ist. Die mechanisch stabile Lagerung der Leitungen in der Durchführungswand wird dadurch unterstützt, daß letztere bereits vor dem Einsetzen der Leitungen in den Käfiginnenraum ortsfest fixiert ist.

Bei den Leitungen handelt es sich normalerweise um die unbeheizten Enden der Rohrheizkörper. Die Rohrheizkörper können aber auch über keramikperlisolierte Leitungen an den Anschlußraum angeschlossen sein. Die durch Keramikperlen elektrisch isolierten Leitungen sind ähnlich steif wie starre Rohrheizkörperenden. Weitere Leitungen wie Steuer- und/oder Regelelemente oder Meßfühler brauchen aufgrund ihrer in Breitenrichtung des Speicherheizgerätes gegenüber dem Käfiginnenraum verkürzten Länge nicht schräg eingesetzt zu werden. Diese Bauteile werden normalerweise durch separate Nuten der Käfigseitenwand hindurchgeführt.

Den Formwänden kommt die besondere Wärmeisolierwirkung der Käfigseitenwand zu. Sie liegen entweder unmittelbar an der Durchführungswand an oder sind von dieser durch eine Zwischenschicht z.B. für eine Haftverbindung zwischen Formwand und Durchführungswand getrennt. Die Formwände sind mit Aussparungen versehen. In Montageendstellung liegen die mit den Aussparungen versehenen Seitenflächen der Formwände bündig aneinander an. Hierbei umfassen einander zugewandte Aussparungen der beiden Formwände formschlüssig die ihnen zugeordnete Leitung und gewährleisten auf diese Weise, daß in der Formwandebene keine Wärmelecks entstehen. Da die Aussparungen die Leitungen formschlüssig umfassen, decken die Formwände bei bündiger Aneinanderlage mit ihren die Durchführungswand flankierenden Oberflächen die Durchführungsöffnungen ab. Dadurch kann die Durchführungswand verstärkt wärmeisolierend wirken. Die Formwände können dementsprechend mit einer dünneren Wandstärke und somit material- und kostensparender hergestellt werden. Die Formwände bewirken eine von Undichtheiten freie Käfigseitenwand.

Vorteilhaft ist es, die beiden Formwände als gleiche Teile auszubilden. Dadurch ist die Herstellung der Formwände sowie die Montage des Speicherheizgerätes erleichtert. Gleiche Formwände bewirken außerdem, daß die üblicherweise stab- oder rohrförmigen Leitungen in Montageendstellung von der Geräterückseite und von der Frontseite her in Montageendstellung gleichmäßig fixiert sind.

Gemäß Anspruch 2 weisen die Durchführungsöffnungen eine sich in Richtung auf eine Wandoberfläche öffnenden Trichterform auf und ermöglichen dadurch eine ausreichende Seitenbeweglichkeit der Leitungen während deren Montage. An der gegenüberliegenden Wandobenfläche indessen ist die Leitung etwa formschlüssig umfaßt. Eine derartige Durchführungsöffnung ermöglicht eine ausreichende Seitenbeweglichkeit bei gleichzeitig stabiler Schwenklagerung der Leitung innerhalb der Durchführungsöffnung. Die Montage des Speicherheizgerätes ist dadurch erleichtert. Vorteilhaft ist es, wenn die Formwände die Durchführungswand an ihrer die Trichteröffnungen enthaltenden Wandoberfläche flankieren. Dann decken die Formwände die Trichteröffnungen ab. Da die Leitungen an der gegenüberliegenden Wandoberfläche formschlüssig umfaßt werden, ist auch die Durchführungswand nach außen praktisch frei von Wärmelecks. Dadurch ist die Wärmeisolierung der Durchführungswand weiter verbessert. Dies wirkt sich materialsparend auf die Formwände aus.

Die Ausführungsform nach Anspruch 3 bewirkt eine Minimierung des verbleibenden Wärmelecks. Je nach Längenunterschied zwischen Leitung und Käfiginnenraum in Breitenrichtung des Speicherheizgerätes ist ein Mindest-Keilwinkel des Durchführungstrichters notwendig.

Der der Montageseite abgewandte Keilschenkel ist etwa parallel zur Montageendstellung der durchgeführten Leitung angeordnet und wirkt deshalb in einfacher Weise als Begrenzungsanschlag für die horizontale Seitenbeweglichkeit der Leitung. Die Montage der Leitung ist dadurch weiter vereinfacht.

Anspruch 4 vereinfacht die Fertigung der Formwände mit ihren Aussparungen. Die Käfigseitenwand kann zwei gleiche Formwände enthalten. Die Anordnung der Längsachsen in der Teilungsebene vereinfacht außerdem den konstruktiven Aufbau des Speicherheizgerätes und trägt zu einer Verringerung der Tiefenerstreckung des Speicherheizgerätes bei.

Dem Käfiginnenraum zugewandt angeordnete Formwände ermöglichen eine besonders gute Isolierwirkung der Käfigseitenwand. Unabhängig von der Ausgestaltung der Durchführungsöffnungen ist der Käfiginnenraum nach außen durch die formschlüssig an die Leitungen angepaßten Aussparungen sehr wirksam wärmeisoliert.

Anspruch 6 betrifft eine bevorzugte Ausführungsform der mechanischen Verbindungstechnik von Formwand und Durchführungswand. Eine feste Verbindung erhöht die mechanische Stabilität der Käfigseitenwand. Als kompakte Einheit ist eine derartige Käfigseitenwand auch leichter montierbar.

Die einstückige Ausbildung von Formwand und Durchführungswand vereinfacht die Herstellung der Käfigseitenwand. Für Formwand und Durchführungswand können gleiche Materalien verwendet werden. Die Aussparungen und Durchführungsöffnungen können in einem Arbeitsgang hergestellt werden. Die zweite Formwand wird selbstverständlich separat hergestellt, da sie erst nach Verschwenkung der Leitungen in ihre Montageendstellungen an die mit der Durchführungswand verbundene Formwand angelegt wird.

Anspruch 7 vereinfacht die Montage des Speicherheizgerätes weiter.

Der Erfindungsgegenstand wird anhand von in den Figuren dargestellten Ausführungsbeispielen näher erläutert. Es zeigen:
- Fig. 1: eine schematische Darstellung eines Elektro-Speicherheizgerätes in perspektivischer Explosionsdarstellung
- Fig. 2: eine perspektivische Darstellung einer Käfigseitenwand.

Das in Fig. 1 erkennbare Elektro-Speicherheizgerät enthält einen hier nicht dargestellten keramischen Wärmespeicherkern, der aus aufeinandergeschichteten Formsteinen mit hoher spezifischer Wärme, vorzugsweise aus Magnesia-Steinen, besteht. Zwischen bzw. in den Steinen befinden sich kanal- oder rinnenförmige Aussparungen für die Aufnahme von Rohrheizkörpern 1 sowie gegebenenfalls auch weiteren, hier nicht dargestellten Steuerelementen, Regelelementen und/oder Meßfühlern. Weiterhin enthält der nicht dargestellte Wärmespeicherkern Hohlkanäle, durch welche beim Entladevorgang Luft geblasen werden kann. Diese Luft wird von der gespeicherten Wärme des Wärmespeicherkerns aufgeheizt, tritt aus dafür vorgesehenen Luftschlitzen des Wärmespeicherkerns sowie einer Luftschlitzleiste 2 im Bereich des Außengehäuses des Speicherheizgerätes aus und dient zum Beheizen des Wohnraumes. Das Außengehäuse ist im Montagezustand im wesentlichen allseits geschlossen und setzt sich aus rechtwinklig zueinander angeordneten Gehäusetafeln 3 zusammen.

In Fig. 1 sind insgesamt drei Rohrheizkörper 1 dargestellt. Sie sind in der gleichen, durch eine Breitenrichtung 4 und eine Höhenrichtung 5 des Speicherheizgerätes aufgespannten Ebene angeordnet. In einer senkrecht zur Breitenrichtung 4 und senkrecht zur Höhenrichtung 5 angeordneten Tiefenrichtung 6 gesehen weist der Rohrheizkörper 1 etwa eine W-Form auf. Die vier W-Schenke können jeweils als stabförmige, mit ihrer Längsachse in Breitenrichtung 4 verlaufende Leitungen betrachtet werden. Die Übergänge zwischen den W-Schenkeln sind halbkreisförmig gebogen, so daß sich ein etwa mäanderförmiger Verlauf des Rohrheizkörpres 1 ergibt. Die beiden in Höhenrichtung 5 äußeren Leitungen des Rohrheizkörpers 1 sind in Breitenrichtung 4 um jeweils ein Anschlußende 7 verlängert. Der Rohrheizkörper 1 durchdringt dabei mit seinen Anschlußenden 7 eine Käfigseitenwand 8.

Die Käfigseitenwand 8 ist in einer durch die Tiefenrichtung 6 und die Höhenrichtung 5 aufgespannten Ebene angeordnet und ist ein Bestandteil eines den Wärmespeicherkern nach außen isolierenden Wärmeisolierkäfigs. Der Wärmeisolierkäfig begrenzt mit seiner Käfigseitenwand 8, einer dazu in Breitenrichtung 4 gegenüberliegenden Seitenisolierwand 9, einer Frontisolierwand 10, einer dazu in Tiefenrichtung 6 gegenüberliegenden Rückisolierwand 11, einer den Wärmespeicherkern tragenden Bodenisolierplatte 12 sowie mit einer zur Bodenisolierplatte 12 in Höhenrichtung 5 gegenüberliegenden Deckisolierwand 13 einen Käfiginnenraum. Die Frontisolierwand 10 ist in einer durch die Breitenrichtung 4 und Höhenrichtung 5 aufgespannten Ebene angeordnet und verschließt im Montagezustand den Wärmeisolierkäfig an seiner eine Montageseite 14 bildenden Frontseite. Die Bodenisolierplatte 12 ist in einer durch die Breitenrichtung 4 und die Tiefenrichtung 6 aufgespannten Ebene angeordnet. Die Isolierwände 8-13 verhindern, daß die hochtemperierte Wärme des Wärmespeicherkerns unkontrolliert über die Gehäusetafeln 3 nach außen dringt.

Die Anschlußenden 7 ragen in einen Anschlußraum 15 hinein. Der Anschlußraum 15 und der von den Isolierwänden 8-13 begrenzte Käfiginnenraum sind durch die Käfigseitenwand 8 und eine dazu parallel angeordnete Trennwand 16 voneinander getrennt. In dem Anschlußraum 15 befinden sich weitere, hier nicht dargestellte elektronische, mechanische und/oder elektromechanische Bauteile für den Anschluß der in den Käfiginnenraum hineinragenden Rohrheizkörper 1 und weiteren Leitungen. An diese Bauteile ist beispielsweise auch ein Raumtemperaturregler 17 angeschlossen.

Die Gefahr von Wärmeverlusten ist dort am größten, wo die Rohrheizkörper 1 mit ihren Anschlußenden 7 die Käfigseitenwand 8 durchdringen. Einerseits geht dadurch dem Wärmespeicherkern Wärme verloren, andererseits werden die Bauteile des Anschlußraumes 16 unerwünscht erwärmt. Diese Wärmeverluste werden durch ein in Fig. 2 erkennbares Ausführungsbeispiel der erfindungsgemäßen Käfigseitenwand 8 vermieden.

In Fig. 2 besteht die Käfigseitenwand 8 aus zwei Schichten, nämlich der Durchführungswand 18 sowie den Formwänden 19 und 20. Beide Formwände 19,20 sind identisch ausgestaltet. Die Formwand 19 und die Durchführungswand 18 sind einstückig ausgebildet. Die Formwand 19 ist der Rückisolierwand 11 (Fig. 1) zugewandt, während die Formwand 20 der Montageseite 14 (Fig. 1) zugewandt ist.

In Breitenrichtung 4 gesehen hat die Durchführungswand 18 eine rechteckige Umrißform und übersteht die Formwand 19 einseitig in Höhenrichtung 5 der Deckisolierwand 13 (Fig. 1) zugewandt. Liegen die beiden Formwände 19,20 in Montageendstellung bündig aneinander an, so übersteht die Durchführungswand 18 die beiden Formwände 19,20 auch in Tiefenrichtung 6. Die Wandstärke der Durchführungswand 18 in Breitenrichtung 4 ist geringer als die entsprechende Wandstärke der Formwände 19,20.

Die Formwände 19,20 sind mit Seitenflächen 21,22 einander zugewandt. Die Seitenflächen 21,22 sind in einer durch die Höhenrichtung 5 und die Breitenrichtung 4 aufgespannten Ebene angeordnet und haben eine rechteckige Umrißform. Die Ebene der Seitenfläche 21 ist durch drei Aussparungen 23 und drei Aussparungen 24 unterbrochen. Die Aussparungen 23,24 sind in Breitenrichtung 4 halbkreisförmig und durchsetzen die gesamte Wandstärke der Formwand 19. Die in Höhenrichtung 5 mit größerem Abstand einander benachbarten Aussparungen 23 und 24 sind jeweils den Anschlußenden 7 eines Rohrheizkörpers 1 zugeordnet. Da die beiden Formwände 19,20 identisch ausgestaltet sind, gelten die Ausführungen hinsichtlich Anordnung und Ausgestaltung der Aussparungen 23,24 auch für die Seitenfläche 22.

Der Durchführungswand 18 zugewandt münden die Aussparungen 23,24 der Seitenfläche 21 jeweils in eine Durchführungsöffnung 25. An einer der Formwand 19 zugewandten Wandoberfläche 26 der Durchführungswand 18 hat die Durchführungsöffnung 25 etwa die Umrißform eines Langlochs. An der davon in Breitenrichtung 4 gegenüberliegenden Wandoberfläche ist die Durchführungsöffnung 25 kreisförmig. Diese Kreisform ist etwa deckungsgleich mit den in Montageendstellung der Formwand 20 miteinander korrespondierenden Aussparungen 23 bzw. 24. Die Durchführungsöffnung 25 ist in Breitenrichtung 4 keilförmig verjüngt. Dabei liegt die Keilebene etwa in einer durch die Breitenrichtung 4 und die Tiefenrichtung 6 aufgespannten Ebene ein. Ein Keilschenkel 27 ist als Verlängerung der Aussparung 23 bzw. 24 der Formwand 19 in Breitenrichtung 4 wirksam. In Montageendstellung des Rohrheizkörpers 1 liegen Aussparung 23 bzw. 24 und Keilschenkel 27 gleichermaßen an ersterem an. Der zweite Keilschenkel 28 ist der Formwand 20 und somit der Montageseite 14 (Fig. 1) zugewandt. Die beiden Keilschenkel 27,28 schließen einen Winkel von 30 bis 60°, vorzugsweise etwa 45° ein.

Die Käfigseitenwand 8 ist mit ihrer Durchführungswand 18 dem Anschlußraum 15 (Fig. 1) zugewandt. Die Durchführungswand 18 ist bereits vor der Montage der Rohrheizkörper 1 innerhalb des Speicherheizgerätes ortsfest fixiert.

Der Rohrheizkörper 1 wird mit seinen Anschlußenden 7 von der der Formwand 20 zugewandten Montageseite 14 her schräg in die Durchführungsöffnungen 25 eingesteckt. Sodann wird der Rohrheizkörper 1 in Tiefenrichtung 6 auf die Formwand 19 zugerichtet geschwenkt. In Montageendstellung liegt der Rohrheizkörper 1 mit seinen Leitungsabschnitten im Bereich der Anschlußenden 7 unmittelbar an der Aussparung 23 und dem Keilschenkel 27 bzw. der Aussparung 24 und dem Keilschenkel 27 an. Eine in Breitenrichtung 4 verlaufende Längsachse 29 der genannten Leitungsabschnitte liegt dabei in der Ebene der Seitenfläche 21 ein. Ist die gewünschte Lage des Rohrheizkörpers 1 erreicht, wird die Formwand 20 in Pfeilrichtung 30 verschoben, bis die beiden Seitenflächen 21,22 bündig aneinanderliegen. Die miteinander korrespondierenden Aussparungen 23 bzw. 24 umfassen dann formschlüssig die ihnen zugeordneten Leitungsabschnitte des Rohrheizkörpers 1. Mit ihrer der Wandoberfläche 26 zugewandten Seitenfläche deckt die Formwand 20 die trichterförmige Erweiterung der Durchführungsöffnung 25 vollständig ab.

Hat die Formwand 20 ihre Montageendstellung erreicht, werden die Steine des Wärmespeicherkerns im Bereich der Montageseite 14 aufgeschichtet, der Wärmeisolierkäfig mit der Frontisolierwand 10 verschlossen und das Außengehäuse des Speicherheizgeräts im Bereich der Montageseite 14 montiert.

Die vorgeschlagene Käfigseitenwand 8 kann aus bekannten Hart-Isolierstoffen hergestellt sein. Diese Isolierstoffe weisen ein gutes Wärmeisoliervermögen und geringes Gewicht auf und sind preisgünstig erhältlich.

### Bezugszeichenliste

- 1: Rohrheizkörper
- 2: Luftschlitzleiste
- 3: Gehäusetafel
- 4: Breitenrichtung
- 5: Höhenrichtung
- 6: Tiefenrichtung
- 7: Anschlußende
- 8: Käfigseitenwand
- 9: Seitenisolierwand
- 10: Frontisolierwand
- 11: Rückisolierwand
- 12: Bodenisolierplatte
- 13: Deckisolierwand
- 14: Montageseite
- 15: Anschlußraum
- 16: Trennwand
- 17: Raumtemperaturregler
- 18: Durchführungswand
- 19: Formwand
- 20: Formwand
- 21: Seitenfläche
- 22: Seitenfläche
- 23: Aussparung
- 24: Aussparung
- 25: Durchführungsöffnung
- 26: Wandoberfläche
- 27: Keilschenkel
- 28: Keilschenkel
- 29: Längsachse
- 30: Pfeilrichtung

## Patentansprüche

1. Elektro-Speicherheizgerät mit
- einem Wärmespeicherkern,
- mindestens einem von ihm umgebenen und zu seinem Aufheizen dienenden, sich etwa in Gerätebreite erstreckenden Heizkörper (1),
- einen den Kern umgebenden, an seiner die Montageseite (14) bildenden Frontseite von einer Frontisolierwand (10) verschlossenen Wärmeisolierkäfig mit einer mehrschichtig ausgebildeten Käfigseitenwand (8) aus Hartmaterial,
-- durch welche der Heizkörper (1) mit seinen Anschlußenden, nachfolgend als Leitungen bezeichnet, zum Käfiginnenraum hindurchgeführt ist,
dadurch gekennzeichnet,
daß die Käfigseitenwand (8)
- eine von den Leitungen durchsetzte Durchführungswand (18) enthält,
-- deren Durchführungsöffnungen (25) die Leitungen allseitig umgeben, aber zu einer von der Käfigfrontseite her erfolgenden Montage eine Seitenbeweglichkeit der Leitungen quer zu ihrer Längsachse (29) ermöglichen, sowie
- die Durchführungswand (18) einseitig flankierende, etwa in einer gemeinsamen Ebene angeordnete Formwände (19,20) aufweist,
-- die an ihren einander zugewandten Seitenflächen (21,22) an die Leitungen angepaßte Aussparungen (23,24) aufweisen, mit denen sie bei im übrigen bündiger Aneinanderlage mit ihren einander zugewandten Seitenflächen (21,22) die Leitungen formschlüssig umfassen.

2. Speicherheizgerät nach Anspruch 1,
dadurch gekennzeichnet,
- daß die Durchführungsöffnungen (25) der Durchführungswand (18) eine sich in Richtung auf eine Wandoberfläche (26) öffnende Trichterform aufweisen und im Bereich der gegenüberliegenden Wandoberfläche die Leitungen etwa formschlüssig umfassen und
- daß die Formwände (19,20) an der die Trichteröffnungen enthaltenden Wandoberfläche (26) anliegen.

3. Speicherheizgerät nach Anspruch 2,
gekennzeichnet durch
eine angenäherte spitzwinklige Keilform des Durchführungstrichters mit etwa horizontaler Keilebene, wobei der der Montageseite (14) abgewandte Keilschenkel (27) etwa parallel zur Montageendstellung der durchgeführten Leitung an dieser anliegt.

4. Speicherheizgerät nach einem der vorhergehenden Ansprüche,
dadurch gekennzeichnet,
daß sämtliche Leitungen mit ihren Längsachsen (29) in etwa der Teilungsebene zwischen den einander zugewandten Seitenflächen (21,22) verlaufen.

5. Speicherheizgerät nach einem oder mehreren der vorhergehenden Ansprüche,
dadurch gekennzeichnet,
daß die Formwände (19,20) auf der dem Käfiginnenraum zugewandten Seite der Durchführungswand (18) liegen.

6. Speicherheizgerät nach einem oder mehreren der vorhergehenden Ansprüche,
dadurch gekennzeichnet,
daß eine Formwand (19) in ihrer Montageendstellung mit der Durchführungswand (18) fest verbunden, insbesondere mit dieser einstückig ausgebildet ist.

7. Speicherheizgerät nach Anspruch 5 oder 6,
dadurch gekennzeichnet,
daß die fest verbundene Formwand (19) die der Montageseite (14) abgewandte Formwand ist.

## Claims

1. An electric storage heating appliance with
- heat storage core,
- at least one heating element (1) surrounded thereby, which serves to heat it up and extends approximately over the width of the appliance,
- a heat-insulating cage surrounding the core, being closed at its front side which forms the assembly side (14) by a front insulating panel (10), with a cage side panel (8) designed in a multilayer form and made of a hard material,
-- through which the heating element (1) is carried with its connecting ends, designated below as leads, to the inside of the cage
characterized in that
the cage side panel (8)
- comprises a lead-in panel (18) that is traversed by the leads,
-- whose passage openings (25) surround the leads on all sides but afford scope for a lateral movement of the leads transversely to their longitudinal axis (29) for the purpose of the assembly which is effected from the front side of the cage, and
- has form panels (19,20) arranged approximately in a common plane, which flank the lead-in panel (18) on one side,
-- which have at their side faces (21,22) facing each other, recesses (23,24) matched to the leads whereby they surround the leads with a form fit with an otherwise flush abutment of their side faces (21,22) that face each other.

2. A storage heating appliance according to claim 1,
characterized in that
- the passage openings (25) of the lead-in panel (18) have an funnel shape opening out in the direction towards a panel surface (26) and, in the zone of a opposite panel surface, surround the leads approximately with a form fit and
- that the form panels (19, 20) abut on the panel surface (26) containing the funnel openings.

3. A storage heating appliance according to claim 2,
characterized by
an approximately acute wedge shape of the lead-through funnel with an approximately horizontal wedge plane, wherein the wedge side (27) remote from the assembly side (14) abuts on the lead passed through, approximately parallel to its final assembled position.

4. A storage heating appliance according to one of the preceding claims,
characterized in that
all leads extend with their longitudinal axes (29) approximately in the partition plane between the side faces (21, 22) that face each other.

5. A storage heating appliance according to one or more of the preceding claims,
characterized in that
the form panels (19, 20) lie on the side of the lead-in panel (18) that faces the inside of the cage.

6. A storage heating appliance according to one or more of the preceding claims,
characterized in that
in its final assembled position, one form panel (19) is rigidly joined to the lead-in panel (18) and is in particular integrally formed therewith.

7. A storage heating appliance according to claim 5 or 6,
characterized in that
the rigidly joined form panel (19) is the form panel remote from the assembly side (14).

## Revendications

1. Appareil de chauffage électrique à accumulation, comprenant:
- un coeur d'accumulation thermique,
- au moins un corps chauffant (1), entouré par ledit coeur d'accumulation et servant à son chauffage, ledit corps chauffant s'étendant approximativement dans la largeur de l'appareil,
- une cage d'isolation thermique qui entoure le coeur et qui est obturée par une paroi d'isolation frontale (10) sur son côté frontal qui constitue le côté de montage (14), la cage ayant une paroi latérale (8) en plusieurs couches et en matèriau rigide à travers laquelle le corps chauffant (1) est introduit par ses extrémités de raccordement, désignées par la suite en tant que lignes, vers la chambre intérieure de la cage,
caractérisé en ce que la paroi latérale (8) de la cage
- inclut une paroi de traversée (18) qui est traversée par les lignes et dont les ouvertures de traversée (25) entourent les lignes par tous les côtés, mais permettent une mobilité latérale des lignes perpendiculairement à leur axe longitudinal (29) en vue d'un montage effectué depuis le côté frontal de la cage, et
- présente des parois en formes (19,20) agencées approximativement dans un plan commun et flanquant la paroi de traversée (18) d'un seul côté, lesdites parois en formes (19,20) comportant dans leurs faces latérales (21,22) orientées d'une vers l'autre des évidements (23,24) adaptés aux lignes au moyen desquels elles entourent les lignes en
blocage de formes lorsqu'elles sont par ailleurs posées en affleurement les unes contre les autres par leurs faces latérales (21, 22) dirigées les unes vers les autres.

2. Appareil de chauffage à accumulation selon la revendication 1, caractérisé en ce que les ouvertures de traversée (25) de la paroi de traversée (18) ont la forme d'un entonnoir qui s'ouvre en direction d'une surface (26) de la paroi, et entourent les lignes sensiblement en blocage de formes dans la région des surfaces en vis-à-vis des parois, et en ce que les parois en formes (19, 20) sont appliquées sur les surfaces (26) des parois qui contiennent les ouvertures en forme d'entonnoir.

3. Appareil de chauffage à accumulation selon la revendication 2, caractérisé par le fait que l'entonnoir de traversée a approximativement la forme d'un coin à angle aigu avec un plan de coin approximativement horizontal, la joue du coin (27) éloignée du côté du montage (14) est appliqué contre la ligne traversante et approximativement parallèle à la position finale de montage de celle-ci.

4. Appareil de chauffage à accumulation selon l'une des revendications précédentes, caractérisé en ce que toutes les lignes s'étendent avec leurs axes longitudinaux (29) approximativement dans le plan de séparation entre les faces latérales (21, 22) dirigées l'une vers l'autre.

5. Appareil de chauffage à accumulation selon l'une ou plusieurs des revendications précédentes, caractérisé en ce que les parois en formes (19, 20) sont appliquées sur le côté de la paroi de traversée (18) dirigée vers la cavité intérieure de la cage.

6. Appareil de chauffage à accumulation selon l'une ou plusieurs des revendications précédentes, caractérisé en qu'une paroi en formes (19) est reliée rigidement à la paroi de traversée (18) dans sa position finale de montage, et en ce qu'elle est en particulier réalisée d'une seule pièce avec cette dernière.

7. Appareil de chauffage à accumulation selon l'une ou l'autre des revendications 5 et 6, caractérisé en ce que la paroi en formes (19) reliée de façon rigide est la paroi en formes éloignée vis-à-vis du côté de montage (14).
